# EUROPÄISCHE PATENTANMELDUNG

(11) **EP 1 109 173 A1**
(43) Veröffentlichungstag der Anmeldung: **20.06.2001**
(21) Anmeldenummer: 00127315.0
(22) Anmeldetag: 13.12.2000
(51) Int. Cl.: G21F 5/12, G21F 7/005

(54) **Behältersystem, Materialbehälter und Verfahren zur Konditionierung von radioaktivem Material**

(30) Priorität: 17.12.1999 DE 19961422
(71) Anmelder: SIEMENS AKTIENGESELLSCHAFT, 80333 München (DE)
(72) Erfinder: Knecht, Klaus, 91058 Erlangen (DE); Hummel, Wolfgang, 91085 Weisendorf (DE); Grossetigges, Heino, 91058 Erlangen (DE); Kolb, Roland, 91334 Hemhofen (DE)
(74) Vertreter: Tergau & Pohl Patentanwälte

(57) **Zusammenfassung**

Bei der Konditionierung von radioaktivem Material soll eine Aufbereitung und eine Verladung des radioaktiven Materials in einen Materialbehälter (2) schnell und einfach durchführbar sein, wobei andererseits auch bei einer Beschickung des Materialbehälters (2) mit dem Material in kontaminierender Umgebung die von ihm anschließend nach außen abgegebene Strahlungsleistung besonders gering gehalten sein soll. Dazu umfaßt erfindungsgemäß ein zur Konditionierung des radioaktiven Materials vorgesehenes Behältersystem (1) einerseits den über eine mit einem Deckel (4) verschließbare Öffnung (6) mit dem Material beladbaren Materialbehälter (2) und andererseits einen Handhabungsbehälter (12), in dem der Materialbehälter (2) über eine zweite, mit einem Schutzdeckel (20) zumindest teilweise verschließbare Öffnung (14) einsetzbar ist, wobei der Handhabungsbehälter (12) und der die zweite Öffnung (14) zumindest teilweise verschließende Schutzdeckel (20) derart ausgebildet sind, daß sie den in den Handhabungsbehälter (12) eingesetzten Materialbehälter (2) bis auf die erste Öffnung (6) allseitig und kontaminationsschützend umschließen.

## Beschreibung

Die Erfindung betrifft ein Behältersystem zur Konditionierung von radioaktivem Material. Sie bezieht sich weiter auf einen Materialbehälter, insbesondere zur Verwendung in einem derartigen Behältersystem, sowie auf ein Verfahren zur Konditionierung des radioaktiven Materials.

In einer kerntechnischen Anlage kann, insbesondere zu Transport- oder Lagerzwecken, die Aufbereitung radioaktiven Materials und seine anschließende Unterbringung in Transport- oder Lagerbehältern vorgesehen oder notwendig sein. Bei dem zu behandelnden Material kann es sich insbesondere um Abfälle, die beispielsweise im Verlauf des Betriebs eines Kernkraftwerks anfallen, oder auch um kontaminierte Austausch- oder Ersatzteile oder auch um selbststrahlende radioaktive Materialien handeln. Dies können beispielsweise feste oder auch schlammförmige Materialien wie Filter, Filterrückstände oder lonenaustauscherharze sein. Ebenso können alle kontaminierten Bauteile innerhalb eines Reaktorsicherheitsbehälters betroffen sein, wie beispielsweise solche, die im Reaktordruckbehälter oder im Brennelementlagerbecken als Austauschteile oder Abfall anfallen. Dabei kann es sich insbesondere um Pumpenteile, Brennelementteile, Brennstäbe oder Steuerstäbe handeln.

Im Rahmen der Aufbereitung derartigen Materials kann auch eine sogenannte Konditionierung vorgenommen werden, bei der das zu behandelnde Material in eine transport- oder lagerfähige Form gebracht wird. Bei dieser Konditionierung ist insbesondere darauf zu achten, daß diese in einem dauerhaft lagerfähigen Endzustand verbracht werden. Dazu kann einerseits insbesondere eine Trocknung des jeweiligen Materials vorgesehen sein, um somit ein vergleichsweise leicht handhabbares Produkt in fester Form für eine Weiterverarbeitung zur Verfügung zu stellen. Andererseits kann auch eine Zerkleinerung von Bauelementen vorgesehen sein, um beispielsweise auch ausgedehnte Bauteile in Behältern mit nur begrenzten Volumen transportieren oder lagern zu können.

Bei den bisher üblichen Verfahren zur Konditionierung werden die jeweiligen radioaktiven Materialien meist in zerkleinerter Form in Behältern untergebracht, welche später auch als Transport- und Lagerbehälter dienen. Die Materialien werden, falls nötig und je nach Beschaffenheit verdichtet und/oder entwässert und/oder getrocknet. Die Behälter werden nach der Befüllung verschlossen, gereinigt und entweder zunächst am Kraftwerksstandort gelagert oder direkt zu einer Lagerstätte für radioaktive Materialien transportiert.

Zur eigentlichen Konditionierung werden die zu behandelnden Materialien einem Materialbehälter zugeführt, der über eine mit einem Deckel verschließbare erste Öffnung mit dem Material beladbar ist. Gerade weil dieser Materialbehälter jedoch nach erfolgter Konditionierung des jeweiligen Materials auch als Transport-und/oder Lagerbehälter (TLB) eingesetzt werden soll und somit in Kontakt mit der Umwelt gelangen kann, ist im Umgang mit dem Materialbehälter eine besondere Sorgfalt anzuwenden. Bei der Beschickung des Materialbehälters mit dem radioaktiven Material ist nämlich der Materialbehälter notwendigerweise in eine kontaminierende Umgebung, nämlich im jeweiligen Lagerort des zu behandelnden Materials, zu verbringen. Der Materialbehälter ist somit zumindest im unmittelbaren Vorfeld der Konditionierung einer kontaminierenden Umgebung ausgesetzt. Andererseits darf gerade bei einer Verwendung eines derartigen Materialbehälters als Transportbehälter die von diesem an die Außenwelt abgegebenen Strahlung sehr niedrig angesetzte Grenzwerte für Strahlungsdosen nicht überschreiten. Insbesondere dürfen derartige Behälter an ihrer Außenseite keinerlei Kontamination aufweisen.

Demzufolge ist nach der Befüllung der Materialbehälter zumeist eine aufwendige Reinigung der Behälter an ihrer Außenseite erforderlich. Insbesondere ist eine solche Reinigung erforderlich, wenn der jeweilige Behälter in der unmittelbaren Nähe des radioaktiven Materials beladen werden muß. Ebenso ist dies der Fall, wenn der jeweilige Behälter unter Wasser, beispielsweise in einem Brennelementlagerbecken oder einem Reaktordruckbehälter, beladen werden muß. Dies betrifft vor allem die Konditionierung von Steuerstäben, Brennelementen oder anderen Teilen, die sich im Reaktordruckbehälter befinden und regelmäßig ausgetauscht werden müssen.

Der Erfindung liegt daher die Aufgabe zugrunde, ein Behältersystem zur Konditionierung von radioaktivem Material mit einem Materialbehälter der oben genannten Art anzugeben, bei dem einerseits eine Aufbereitung und eine Verladung der radioaktiven Materialien in den Materialbehälter schnell und einfach durchführbar ist, wobei andererseits auch bei einer Beschickung des Materialbehälters in kontaminierender Umgebung die von ihm anschließend nach außen abgegebene Strahlungsleistung besonders gering gehalten ist. Zudem sollen ein für eine Verwendung in einem derartigen Behältersystem besonders geeigneter Materialbehälter sowie ein für die Verwendung des Behältersystems besonders geeignetes Verfahren zur Konditionierung radioaktiven Materials angegeben werden.

Bezüglich des Behältersystems wird diese Aufgabe erfindungsgemäß gelöst mit einem Handhabungsbehälter, in den der Materialbehälter über eine zweite, mit einem Schutzdeckel zumindest teilweise verschließbare Öffnung einsetzbar ist, wobei der Handhabungsbehälter und der die zweite Öffnung zumindest teilweise verschließende Schutzdeckel derart ausgebildet sind, daß sie den in den Handhabungsbehälter eingesetzten Materialbehälter bis auf die erste Öffnung allseitig und kontaminationsschützend umschließen.

Die Erfindung geht dabei von der Überlegung aus, daß für die Einhaltung besonders geringer Strahlungsgrenzwerte auch nach der Beschickung des Materialbehälters mit dem radioaktiven Material einerseits der aktive Beitrag zur Gesamtstrahlungsleistung, also der Beitrag des eingelagerten radioaktiven Materials an sich, und andererseits aber auch der passive Beitrag zur Gesamtstrahlungsleistung, also der vom Materialbehälter selbst nach seiner Beschickung gelieferte Strahlungsbeitrag, besonders gering gehalten werden sollten. Bezüglich des aktiven Strahlungsbeitrags kann dabei der Materialbehälter in seinem Innenbereich mit angemessenen, auf das zu behandelnde Material abgestimmten Absorptionseinrichtungen versehen sein.

Darüber hinaus sollte für einen besonders geringen passiven Beitrag zur Strahlungsleistung aber auch die Verschmutzung oder Kontamination des Materialbehälters vor oder während der Konditionierung des radioaktiven Materials besonders gering gehalten sein. Dies ist auf besonders einfache und zudem kostengünstige Weise erreichbar, indem anstelle der eigentlich vorgesehenen Reinigung des Materialbehälters nach seiner Beschickung mit dem radioaktiven Material eine Kontamination des Materialbehälters auch während der Zeit, während der er einer kontaminierenden Umgebung ausgesetzt ist, von vornherein weitgehend ausgeschlossen wird. Dazu ist vorgesehen, den Materialbehälter vor seiner Verbringung in die kontaminierende Umgebung in der Art einer ihn umgebenden Schutzhülle in einen Außenbehälter oder Handhabungsbehälter zu verbringen, so daß ein direkter Kontakt der Außenwände des Materialbehälters mit der kontaminierenden Umgebung vermieden ist. Der dazu vorgesehene Handhabungsbehälter umschließt den Materialbehälter dabei gemeinsam mit dem ihm zur Schutzhülle ergänzenden Schutzdecke derart, daß lediglich die zur Beschickung des Materialbehälters mit dem zu konditionierenden Material vorgesehene erste Öffnung freigelassen ist.

Nach erfolgter Behandlung des radioaktiven Materials kann der Materialbehälter dann wieder aus dem Handhabungsbehälter entnommen und beispielsweise als Transportbehälter für das eingebrachte Material verwendet werden, wobei der Handhabungsbehälter für einen weiteren Konditioniervorgang wiederverwendet werden kann.

Alternativ oder zusätzlich kann zur Bildung der Kontaminationsschutzhülle auch eine mehrschichtige Abfolge von Wänden und/oder Behältern vorgesehen sein. Der genannte Kontaminationsschutz ist insbesondere für Dichtigkeit unter Wasser, beispielsweise im Reaktordruckbehälter oder im Brennelementlagerbecken ausgebildet. Der Handhabungsdeckel weist dazu vorteilhaft auch in den Innenraum des Behälters greifende, ausdehnbare Dichtelemente auf. Die Wände und Hüllen sind vorteilhaft aus strahlungsabsorbierendem Material gefertigt.

Die erste Öffnung des Materialbehälters, über die dieser mit dem zu konditionierenden Material beladbar ist, kann dabei je nach vorgesehenem Anwendungszweck zweckmäßigerweise über einen Handhabungsdeckel verschließbar sein, wobei der Handhabungsdeckel an die Art der vorzunehmenden Konditionierung angepaßte Durchführungen aufweist. Die Durchführungen sind dabei derart ausgelegt, daß sie die für die Konditionierung erforderliche Behandlung des radioaktiven Materials, beispielsweise eine Beheizung oder ein Absaugen der Behälteratmosphäre, erlauben. Alternativ kann die erste Öffnung des Materialdeckels auch zweckmäßigerweise durch einen Lagerdeckel fest verschließbar sein.

Der Schutzdeckel ist zweckmäßigerweise derart ausgebildet, daß er gemeinsam mit dem Handhabungsbehälter den in diesem angeordneten Materialbehälter dicht umschließt, wobei auch ein im Schutzdeckel angeordneter, auf die erste Öffnung abgestimmter freier Querschnitt mit der ersten Öffnung dicht abschließt.

Für eine besonders einfache Handhabung ist dabei der Schutzdeckel vorteilhafterweise ringförmig ausgebildet, so daß der Materialbehälter zentriert im Handhabungsbehälter angeordnet sein kann und der Schutzbehälter einerseits die erste Öffnung des Materialbehälters und andererseits die Außenkante des Handhabungsbehälters gleichermaßen dicht abschließt.

Bei der Konditionierung des radioaktiven Materials kann dessen Trocknung und/oder Entwässerung von besonderer Bedeutung sein. Gerade bei der Behandlung von vergleichsweise feuchten Abfällen ist nämlich darauf zu achten, daß ein zu hoher Feuchtegehalt bei der Einlagerung des Abfalls zu Faul- oder Gärprozessen führen kann, wobei langfristig schädliche und möglicherweise explosive Gase gebildet werden können. Gerade bei der Behandlung von beispielsweise zerkleinerten Steuerstäben oder anderen in Brennelementlagerbecken eines Kernkraftwerks aufbewahrten Gegenständen kann zudem die möglichst rückstandsfreie Entfernung des kontaminierten Wassers nach der Entnahme der jeweiligen Bauteile aus dem Brennelementlagerbecken erforderlich sein. Für eine demzufolge vorgesehene Trocknung und/oder Entwässerung kann in der Art einer üblichen Behandlung eine Beaufschlagung des im Materialbehälter befindlichen Materials mit Heizwärme über an der Außenseite des Materialbehälters angeordnete Heizmatten vorgesehen sein. Für eine besonders effektive und wirksame Trocknung und/oder Entwässerung ist jedoch in besonders vorteilhafter Ausgestaltung eine Heizeinrichtung zur bedarfsweisen Heizung des zu konditionierenden Materials im Innenraum des Materialbehälters angeordnet. Durch eine derartige Heizeinrichtung ist eine unmittelbare Beaufschlagung des zu behandelnden Materials mit Heizwärme ermöglicht, so daß die Trocknung und/oder Entwässerung bei besonders kurzer Behandlungszeit und mit hoher Flexibilität erfolgen kann.

Die Heizeinrichtung kann dabei als mit einem Heizmedium beaufschlagbare Spiralheizung oder auch als elektrisch betreibbare Heizeinrichtung ausgebildet sein. Vorteilhafterweise ist die Heizeinrichtung aber in der Art einer konvektiven Beheizung des zu behandelnden Materials derart ausgelegt, daß das zu behandelnde radioaktive Material einem gerichtet geführten Heizgasstrom aussetzbar ist. Dazu weist der bei der Konditionierung des Materials zum Einsatz kommende, die erste Öffnung des Materialbehälters verschließende Deckel - auch als Transferdeckel bezeichnet - vorteilhafterweise eine Anzahl von Durchführungen auf, über die der Innenraum des Materialbehälters an eine Heizmittel- oder Heizgasversorgung anschließbar ist.

Um dabei eine Belastung der Umgebungsatmosphäre mit radioaktiven oder toxischen Verunreinigungen zu vermeiden, ist für die Beheizung des zu behandelnden Materials vorteilhafterweise ein geschlossener Heizkreislauf vorgesehen. Dazu ist der Innenraum des Materialbehälters zweckmäßigerweise über die Durchführungen in einen geschlossenen Heizmittelkreislauf geschaltet, wobei der Heizmittelkreislauf im Außenbereich des Materialbehälters eine Anzahl von Pumpen zur Aufrechterhaltung einer Heizmittelzirkulation sowie eine Anzahl von Filtern zur Wiederaufbereitung des Heizmittels nach dessen Abströmen aus dem Materialbehälter aufweisen kann.

Über den geschlossenen Heizkreislauf ist insbesondere berücksichtigt, daß eine Entwässerung oder Trocknung von radioaktiven Material in einem geöffneten Behälter ebenfalls zur Kontamination von dessen Außenfläche führen kann. Diese ist jedoch sicher vermieden, indem das Heizmittel in der Art eines geschlossenen Umlaufs auf einem definierten Strömungsweg in den Materialbehälter eingebracht und auch von diesem wieder abgeführt wird. Dabei ist somit einerseits sichergestellt, daß die erforderliche Heizwärme besonders effektiv in das zu beheizende Material eingebracht werden kann, wobei andererseits eine Beaufschlagung der Außenwände des Materialbehälters mit kontaminiert, aus dem Materialbehälter abströmendem Heizmittel sicher vermieden ist.

Ein zur Verwendung in einem derartigen Behältersystem besonders geeigneter Materialbehälter weist erfindungsgemäß eine zur eigentlichen Aufnahme des Materials bestimmte Materialhöhe auf, die seitlich und bodenseitig von einer Außenwand umschlossen ist. Die Materialhülle weist dabei in ihrem Bodenbereich zur Bildung eines Heizmittelstromweges eine Vielzahl von Durchströmöffnungen auf, die den Innenraum der Materialhülle heizmittelseitig mit einem zwischen der Außenwand und der Materialhülle vorgesehenen Abströmraum für ein Heizmittel verbinden.

Ein derartiger Materialbehälter ist somit derart ausgestaltet, daß eine Beheizung von in ihm befindlichem zu konditionierendem Material durch Zuführen eines Heizgasstroms ermöglicht ist, wobei die Zufuhr des Heizgasstroms über die sowohl von der Materialhülle als auch von der Außenwand freigegebenen erste Öffnung erfolgen kann, und wobei durch den Abströmraum zwischen der Materialhülle und der Außenwand eine Rückführung des Heizgasstroms in einen Bereich in unmittelbarer räumlicher Nähe der ersten Öffnung erfolgen kann. Ein derartiger Materialbehälter ist somit sowohl zuström- als auch abströmseitig im Bereich einer einzigen Öffnung an eine externe Heizmittelversorgung anschließbar. Somit ist ein derartiger Materialbehälter besonders für eine bedarfsweise Einbringung in einen ihn umschließenden Handhabungsbehälter geeignet, wobei die Beaufschlagung mit Heizmittel ohne weitere Beeinträchtigung über die vom Handhabungsbehälter ohnehin freigelassene erste Öffnung des Materialbehälters erfolgen kann.

Somit ist vorteilhafterweise die Materialhülle über eine mit einem Deckel verschließbare erste Öffnung mit dem Material beladbar, wobei der Deckel eine erste, in dem Innenraum der Materialhülle mündende, und eine zweite, mit dem Abströmraum verbindbare Durchführung aufweist.

Nach erfolgter Konditionierung des zu behandelnden Materials ist der solchermaßen auch als Handhabungsdeckel benennbare Deckel zweckmäßigerweise durch einen dichtschließenden Lagerdeckel ersetzt.

Bezüglich des Verfahrens zur Konditionierung von radioaktivem Material wird die genannte Aufgabe gelöst, indem zunächst ein Materialbehälter vorübergehend derart in einen Handhabungsbehälter eingesetzt wird, daß er durch diesen und durch einen Schutzdeckel des auf einer erste Öffnung allseitig kontaminationsschützend umschlossen wird, indem anschließend das Material für eine Entwässerung und/oder Trocknung in den Materialbehälter verbracht wird, und indem der Materialbehälter nach erfolgter Entwässerung und/oder Trocknung des Materials aus dem Handhabungsbehälter entnommen und für Transport und/oder Lagerung fest verschlossen wird.

Auch hierbei liegt die Erkenntnis zugrunde, daß die Kontamination des Materialbehälters bei der Konditionierung des Materials besonders gering gehalten werden kann, indem der Materialbehälter mit einem geeigneten Kontaminationsschutz versehen wird. Die Anbringung eines derartigen Kontaminationsschutzes, welcher den eigentlich für die Materialaufnahme vorgesehenen Materialbehälter bis auf eine erste Materialaufnahmeöffnung umschließt, läßt auch bei einer Beladung des Materialbehälters in kontaminierender Umgebung eine Kontamination von dessen Außenfläche erst gar nicht zu. Somit wird eine spätere Reinigung vor dem Transport des Materialbehälters gänzlich unnötig oder zumindest stark vereinfacht. Der genannte Kontaminationsschutz wird dabei durch einen den Materialbehälter weitestgehend umschließenden Handhabungsbehälter, der mit dem Schutzdeckel gegen den Materialbehälter abgedichtet ist, gebildet.

Nach erfolgter Konditionierung des zu behandelnden Materials wird der Schutzdeckel oder Handhabungsdeckel vorteilhafterweise durch einen dichtschließenden Lagerdeckel ersetzt, der seinerseits zweckmäßigerweise der kontaminierenden Umgebung nicht ausgesetzt war. Dabei ist erreicht, daß während der Konditionierung des Materials lediglich die ohnehin für eine Wiederverwendung innerhalb einer Konditioniereinrichtung vorgesehene Schutzhülle aus Handhabungsbehälter und -deckel der kontaminierenden Umgebung unmittelbar ausgesetzt wird, wobei die eigentliche, beim Transport oder bei der Lagerung vorhandene Außenhülle, gebildet durch den Materialbehälter an sich und den Lagerdeckel, konsequent und durchgängig vor einem Kontakt mit der kontaminierenden Umgebung geschützt wurde. Somit ist auch im Bereich des Deckels und des von diesem und dem Materialbehälter gebildeten Spalts eine unerwünschte Anlagerung kontaminierender Partikel sicher vermieden.

Zur Entwässerung und/oder Trocknung wird das Material dabei vorteilhafterweise einem durch den Materialbehälter geführten Heizmittelstrom ausgesetzt. Dieser Heizmittelstrom wird in weiterer zweckmäßiger Ausgestaltung dabei in einem geschlossenen Umwälzkreis geführt, so daß einerseits eine Belastung der Umgebung durch kontaminiertes, aus dem Materialbehälter abströmendes Heizmittel sicher vermieden ist, wobei andererseits auch eine Kontamination der Außenwände des Materialbehälters nicht stattfinden kann.

Die mit der Erfindung erzielten Vorteile bestehen insbesondere darin, daß durch die Anbringung eines Kontaminationsschutzes für den Materialbehälter bei dessen Beladung mit radioaktivem Material eine Kontamination der Außenfläche des Materialbehälters von vornherein unterdrückt ist. Zur sicheren Einhaltung auch besonders niedrigerer Strahlungsgrenzwerte auch nach Beladung des Materialbehälters in kontaminierender Atmosphäre ist somit eine Reinigung seiner Außenwände entweder gar nicht oder zumindest nur in vergleichsweise geringem Umfang erforderlich. Auch somit ist eine Konditionierung von radioaktivem Material auf besonders einfache Weise auch dann möglich, wenn das radioaktive Material aus einer kontaminierenden Atmosphäre heraus in den Materialbehälter zu verbringen ist. Eine derartige Konditionierung eignet sich somit insbesondere zum Einsatz im Zusammenhang mit einer Zerlegungseinrichtung für sperrige Bauteile wie beispielsweise Steuerstäbe oder ähnliches. Eine derartige Konditionierung von radioaktivem Material ist dabei besonders auch für einen Einsatz im Zusammenhang mit einem sogenannten Gußbehälter, z. B. vom Typ "Mosaik" geeignet, kann aber auch für sogenannte CASTOR- oder NTL-Behältern eingesetzt werden.

Ein Ausführungsbeispiel der Erfindung wird anhand einer Zeichnung näher erläutert. Darin zeigt die Figur ein Behältersystem zur Konditionierung von radioaktivem Material mit einem Materialbehälter.

Das Behältersystem 1 gemäß der Figur umfaßt einen Materialbehälter 2, der über eine mit einem Deckel 4 verschließbare erste Öffnung 6 mit radioaktivem Material beladbar ist. Der Materialbehälter 2 ist dabei als Transport- und/oder Lagerbehälter für das radioaktive Material ausgebildet, wobei es sich beispielsweise um einen sogenannten Gußbehälter vom Typ "Mosaik" handeln kann. Er weist eine Außenhülle 8 auf, die für eine auch zur Einhaltung von niedrig angesetzten Strahlengrenzwerten ausreichend dimensionierte Abschirmung von im Materialbehälter 2 geführtem radioaktivem Material ausgelegt ist. Dazu ist die Außenhülle 8 mit einer zusätzlichen, abschirmenden Innenbeplankung 10 in ihrem Innenbereich versehen.

Das Behältersystem 1 ist zur Einhaltung besonders niedriger Strahlengrenzwerte der vom Materialbehälter 2 nach außen hin abgegebenen Gesamtstrahlung auch für den Fall ausgelegt, daß eine Beladung des Materialbehälters 2 mit radioaktivem Material in kontaminierender Umgebung erforderlich ist. Dies kann beispielsweise bei einer Beschickung des Materialbehälters 2 mit zerkleinerten Teilen von Steuerstäben oder anderen Bauteilen der Fall sein, die beispielsweise im Brennelementlagerbecken eines Kernkraftwerks zwischengelagert sind. Dazu ist das Behältersystem 1 derart ausgebildet, daß der Materialbehälter 2 im Einsatzfall, also in dem Fall, in dem er einer kontaminierenden Umgebung ausgesetzt ist, weitgehend von einem in der Art einer Schutzhülle ausgebildeten Kontaminationsschutz umgeben ist. Dazu weist das Behältersystem 1 einen Handhabungsbehälter 12 auf, in den der Materialbehälter 2 über eine zweite Öffnung 14 einbringbar ist.

Der Handhabungsbehälter 12 ist dabei in seiner Querschnittskontur annähernd an die Querschnittskontur des Materialbehälters 2 angepaßt und ausreichend groß dimensioniert; im Ausführungsbeispiel ist sowohl für den Handhabungsbehälter 12 als auch für den Materialbehälter 2 ein annähernd kreisförmiger Querschnitt vorgesehen. Im montierten Zustand ist der Materialbehälter 2 dabei in der Art einer konzentrischen Anordnung zentriert im Handhabungsbehälter 12 angeordnet, wobei zur Positionierungshilfe eine umlaufende Führungsnut 16 im Bodenbereich des Handhabungsbehälters 12 vorgesehen ist. Der Handhabungsbehälter 12 weist im Bereich seiner umlaufenden Außenwand 17 zudem eine Tragstruktur auf, die hinsichtlich ihrer mechanischen Auslegung derart dimensioniert ist, daß eine Bewegung des gesamten Behältersystems 1 auch bei befülltem Materialbehälter 2 mittels eines Lastkrans über eine Anzahl von Hakenelementen 18 möglich ist.

Zur vollständigen Abdichtung des im Handhabungsbehälter 12 angeordneten Materialbehälters 2 gegenüber der kontaminierenden Umgebung ist die zweite Öffnung 14 des Handhabungsbehälters 12 im Betriebsfall, also während derjenigen Zeit, in der der Materialbehälter 2 der kontaminierenden Atmosphäre ausgesetzt sein könnte, mit einem Schutzdeckel 20 verschlossen. Der Schutzdeckel 20 ist dabei ringförmig derart ausgebildet, daß er einerseits an seinem Außenrand 22 mit einer entsprechenden Kante des Handhabungsbehälters 12 dicht abschließt und andererseits im Bereich seiner Innenkante 24 mit der Umlaufkante des Materialbehälters 2 dicht abschließt. Dazu weist der Schutzdeckel 20 im Bereich seiner Innenkante 24 einen Abschlußkragen 26 auf, der in eine entsprechende Nut im Endbereich des Materialbehälters 2 eingreift. Im derartige montierten Zustand ist der Materialbehälter 2 somit weitgehend vollständig durch die aus dem Handhabungsbehälter 12 und dem Schutzdeckel 20 gebildete Schutzhülle umschlossen, wobei lediglich die ohnehin zur Beschickung des Materialbehälters 2 mit dem radioaktiven Material freizuhaltende erste Öffnung 6 freigelassen ist.

Zum weiteren Schutz der Außenwand des Materialbehälters 2 gegen eine Kontamination durch kontaminierende Atmosphäre ist der vom Materialbehälter 2 und dem Handhabungsbehälter 12 gebildete, um den Materialbehälter 2 umlaufende Zwischenraum 27 mit einem Spül- oder Sperrmedium beaufschlagbar. Dies ist im Vergleich zur Umgebungsatmosphäre unter erhöhtem Druck gehalten, so daß aufgrund dieses Überdrucks ein Eindringen kontaminierender Partikel in den Zwischenraum 27 ausgeschlossen ist. Der Zwischenraum 27 ist mit einer Zuleitung 28 und mit einer Ableitung 29 für das Sperrmedium verbunden. Zur Umsetzung des Trocknungsprozesses kann der Zwischenraum 27 mittels einer an der Zuleitung 28 und der Ableitung 29 anschließbaren Wärmequelle beheizt werden.

Die erste Öffnung 6 ist mit dem in seiner Dimensionierung entsprechend angepaßten Deckel 4 verschließbar. Als Deckel 4 kann dabei während der eigentlichen Konditionierung des Abfalls ein Handhabungsdeckel 30 vorgesehen sein, wie er in der Figur auch gezeigt ist. Nach erfolgter Konditionierung des Abfalls kann der Deckel 4 aber auch durch einen im Ausführungsbeispiel nicht näher dargestellten Lagerdeckel ersetzt sein, über den die erste Öffnung 6 fest verschlossen ist.

Der Materialbehälter 2 ist, insbesondere in Kombination mit dem Handhabungsdeckel 30, für eine Konditionierung und dabei insbesondere für eine Trocknung und/oder Entwässerung von im Materialbehälter 2 befindlichen radioaktiven Material ausgebildet. Dazu ist der Materialbehälter 2 für eine Beaufschlagung des in ihm befindlichen radioaktiven Materials mit einem Heizgasstrom ausgebildet. Für eine Führung des Heizgasstroms im Innenraum des Materialbehälters 2 weist dieser eine innerhalb seiner Außenhülle 8 angeordnete Materialhülle 40 auf. Die Materialhülle 40 dient dabei zur eigentlichen mechanischen Aufnahme des zu behandelnden radioaktiven Materials. Die Materialhülle 40 weist in ihrem Bodenbereich 42 eine Vielzahl von Durchströmöffnungen 44 auf, über die der Innenraum der Materialhülle 40 gasseitig mit einem Zwischenraum 46 zwischen der Materialhülle 40 und der Innenbeplankung 10 der Außenhülle 8 kommuniziert. Durch diese Ausgestaltung ist ein durch die Pfeile 48, 50 angedeuteter Strömungsweg für ein Heizmittel vorgegeben: Ein dem Innenraum der Materialhülle 40 zugeführter Heizmittelstrom gelangt unter Durchströmung des in der Materialhülle 40 vorhandenen zu trocknenden Materials bis in den Bodenbereich der Materialhülle 40 und strömt dort durch die Durchströmöffnungen 44 aus der Materialhülle 40 aus. Dabei gelangt er in den als Abströmraum vorgesehenen Zwischenraum 46 zwischen der Materialhülle 40 und der Außenhülle 8. Aus diesem Abströmraum kann der Heizmittelstrom dann in geeigneter Weise abgeführt werden.

Zur Bespeisung mit einem Heizmittel oder Heizgas ist der Innenraum des Materialbehälters 2 an eine Heizmittelversorgung anschließbar. Dazu weist der Handhabungsdeckel 30 eine Anzahl von geeigneten Durchführungen 52, 54 auf. Eine erste Durchführung 52 dient dabei als Zufuhrelement für das Heizmittel und mündet bei montiertem Handhabungsdeckel 30 im Innenraum des Materialbehälters 2. Über die erste Durchführung 52, die eingangsseitig an eine mit einem Ventil 56 absperrbare Zuströmleitung 58 für eine Heizgasleitung angeschlossen sein kann, ist somit eine Zuspeisung des Heizmittels oder Heizgases in den Innenraum des Materialbehälters 2 ermöglicht.

Die zweite Durchführung 54 kommuniziert mit dem Zwischenraum 46 zwischen der Materialhülle 40 und der Außenhülle 8 des Materialbehälters 2. Abströmseitig ist die zweite Durchführung 54 an eine mit einem Ventil 60 absperrbare Abführleitung für Heizgas oder Heizmittel anschließbar, in die zur Entwässerung ein Wasserabscheider 64 sowie zur Einstellung eines Gasstroms eine Vakuumpumpe 66 geschaltet sind. Die Zuströmleitung 58 und die Abströmleitung 62 sind dabei zur Herstellung eines geschlossenen Heizmittelkreislaufs unter ggf. erforderlicher Zwischenschaltung von Filtereinrichtungen und weiteren aktiven Komponenten in nicht näher dargestellter Weise miteinander verbunden.

Zur weiteren Unterstützung des Trocknungs- oder Entwässerungsvorgangs oder auch zur bedarfsweise alleinigen Beheizung des im Materialbehälter 2 befindlichen Materials ist zudem im Inneren der Materialhülle 40 eine Heizeinrichtung 70 angeordnet. Die Heizeinrichtung 70 ist dabei als elektrische Heizung ausgebildet; es kann aber auch eine andere geeignete Heizeinrichtung wie beispielsweise eine Spiralrohrheizung eingesetzt sein.

Beim Betrieb des Behältersystems 1 wird zunächst ein Materialbehälter 2 in den Handhabungsbehälter 12 eingebracht, wobei zur Bildung einer dichten Schutzhülle der Handhabungsbehälter 12 durch den Schutzdeckel 20 verschlossen wird. Der solchermaßen vor einer Kontamination seiner Außenhülle 8 geschützte Materialbehälter 2 wird gemeinsam mit dem ihn umschließenden Handhabungsbehälter 12 in die kontaminierende Atmosphäre verbracht, wo eine Beschickung des Materialbehälters 2 mit dem zu behandelnden Material erfolgt. Anschließend wird der Materialbehälter 2 mit dem Handhabungsdeckel 30 verschlossen, so daß nunmehr eine Konditionierung des in ihm befindlichen radioaktiven Materials erfolgen kann. Dazu ist eine Trocknung und/oder Entwässerung des Materials vorgesehen. Zu diesem Zweck wird das Material über die durch die Zuströmleitung 58 und die Abströmleitung 62 gebildete Heizmittelversorgung mit einem Heizmittelstrom oder Heizgasstrom beaufschlagt. Als Heizgas kommt dabei Luft oder insbesondere auch ein Gas mit einer vergleichsweise hohen Wärmekapazität wie beispielsweise Helium in Betracht.

Über die Beaufschlagung mit dem Heizmittel wird das Material so lange getrocknet, bis eine vorgegebene Restfeuchte unterschritten wird. Das im aus dem Materialbehälter 2 abströmenden Heizgasstrom mitgeführte, dem Material entzogene Wasser wird dabei im Wasserabscheider 64 abgeschieden. Nach einer Wiederaufbereitung des abströmenden Heizmittels, beispielsweise in geeigneten Filtereinrichtungen, kann das Heizmittel wieder aufgeheizt und zur erneuten Verwendung bei der Beheizung des Materials herangezogen werden.

Nach erfolgter Konditionierung des Abfalls kann der Materialbehälter 2 aus dem ihn umgebenden Handhabungsbehälter 12 entnommen und durch einen den Handhabungsdeckel 30 ersetzenden Lagerdeckel fest verschlossen werden. In diesem Zustand ist der Materialbehälter 2 unmittelbar als Transport- oder Lagerbehälter für das radioaktive Material verwendbar. Eine derartige Verwendung wird insbesondere dadurch begünstigt, daß die Außenhülle 8 des Materialbehälters 2 auch während der Beladung des Materialbehälters 2 keiner nennenswerten Kontamination ausgesetzt war.

### Bezugszeichenliste

- 1: Behältersystem
- 2: Materialbehälter
- 4: Deckel
- 6: erste Öffnung
- 8: Außenhülle
- 10: Innenbeplankung
- 12: Handhabungsbehälter
- 14: zweite Öffnung
- 16: Führungsnut
- 17: Außenwand
- 18: Hakenelemente
- 20: Schutzdeckel
- 22: Außenrand
- 24: Innenkante
- 26: Abschlußkragen
- 27: Zwischenraum
- 28: Zuleitung
- 29: Ableitung
- 30: Handhabungsdeckel
- 40: Materialhülle
- 42: Bodenbereich
- 44: Durchströmöffnungen
- 46: Zwischenraum
- 48, 50: Pfeil
- 52, 54: Durchführungen
- 56: Ventil
- 58: Zuströmleitung
- 60: Ventil
- 62: Abströmleitung
- 64: Wasserabscheider
- 66: Vakuumpumpe
- 70: Heizeinrichtung

## Patentansprüche

1. Behältersystem (1) zur Konditionierung von radioaktivem Material mit einem Materialbehälter (2), der über eine mit einem Deckel (4) verschließbare erste Öffnung (6) mit dem Material beladbar ist, und mit einem Handhabungsbehälter (12), in den der Materialbehälter (2) über eine zweite, mit einem Schutzdeckel (20) zumindest teilweise verschließbare Öffnung (14) einsetzbar ist, wobei der Handhabungsbehälter (12) und der die zweite Öffnung (14) zumindest teilweise verschließende Schutzdeckel (20) derart ausgebildet sind, daß sie den in den Handhabungsbehälter (12) eingesetzten Materialbehälter (2) bis auf die erste Öffnung (6) allseitig und kontaminationsschützend umschließen.

2. Behältersystem (1) nach Anspruch 1, dessen erste Öffnung (6) im wesentlichen durch einen Handhabungsdeckel (30) verschließbar ist.

3. Behältersystem (1) nach Anspruch 1, dessen erste Öffnung (6) durch einen Lagerdeckel fest verschließbar ist.

4. Behältersystem (1) nach einem der Ansprüche 1 bis 3, dessen Schutzdeckel (20) ringförmig ausgebildet ist.

5. Behältersystem (1) nach einem der Ansprüche 1 bis 4, bei dem im Inneren des Materialbehälters (2) eine Heizeinrichtung (70) angeordnet ist.

6. Behältersystem (1) nach einem der Ansprüche 1 bis 5, bei dem der die erste Öffnung (6) verschließende Deckel (4) eine Anzahl von Durchführungen (52, 54) aufweist, über die der Innenraum des Materialbehälters (2) an eine Heizmittelversorgung anschließbar ist.

7. Behältersystem (1) nach Anspruch 6, bei dem der Innenraum des Materialbehälters (2) über die Durchführungen (52, 54) in einen geschlossenen Heizmittelkreislauf geschaltet ist.
